# EUROPÄISCHE PATENTSCHRIFT

(11) **EP 1 371 916 B1**
(45) Veröffentlichungstag und Bekanntmachung des Hinweises auf die Patenterteilung: **03.01.2018**
(21) Anmeldenummer: 03009092.2
(22) Anmeldetag: 19.04.2003
(51) Int. Cl.: F24D 19/00

(54) **Heizkörperanschlussvorrichtung**
Radiator connecting device
Elément de raccordement pour radiateur

(30) Priorität: 14.06.2002 DE 20209271 U
(43) Veröffentlichungstag der Anmeldung: 17.12.2003
(73) Patentinhaber: Zehnder Group International AG, 5722 Gränichen (CH)
(72) Erfinder: Varga, Thomas, 5412 Gebenstorf (CH)
(74) Vertreter: Rausch Wanischeck-Bergmann Brinkmann

(56) Entgegenhaltungen:
- EP-A- 0 911 596
- EP-A- 0 928 939
- EP-A- 1 102 016
- DE-A- 4 315 530
- DE-A- 10 039 405
- DE-U- 29 814 799

## Beschreibung

Die vorliegende Erfindung betrifft einen Heizkörper mit einer Mehrzahl von im Wesentlichen röhrenförmigen, zueinander benachbart angeordneten und mit Verbindungsrohren miteinander verbundenen Heizrohren, wobei eines der Heizrohre direkt mit dem Vorlauf und ein weiteres direkt mit dem Rücklauf für ein Heizmedium eines Heizungssystems verbindbar ist, wobei die Vorrichtung ein Gehäuse mit zwei Durchgangskanälen umfasst, wobei je eine erste Öffnung eines jeden der beiden Kanäle so positioniert sind, dass sie den jeweiligen Kanal im Bereich eines anzuschließenden Heizrohres des Heizkörpers öffnen und direkt an eine entsprechende Anschlussöffnung des Heizrohres ansetzbar sind, und wobei die jeweils anderen Öffnungen eines jeden der beiden Kanäle den jeweiligen Kanal im Bereich einer Vor-/Rücklaufanschlussseite des Gehäuses öffnet.
Beschriebene Heizkörper sind aus dem Stand der Technik bekannt. Eine Vielzahl von Heizrohren sind benachbart zueinander angeordnet. Die Heizrohre sind häufig parallel zueinander angeordnet und bezogen auf die Mitte in Längsrichtung im Wesentlichen symmetrisch zueinander ausgerichtet, können aber auch in anderen Ausrichtungen benachbart zueinander stehen. Üblicherweise sind die Heizrohre von der in Bezug auf ihre Länge bezeichneten Mitte entfernt mit Verbindungsrohren verbunden. Im einfachsten Fall dieser Ausbildungen sind eine Vielzahl von gleich langen und parallel zueinander angeordneten Heizrohren im Bereich ihrer Enden auf jeweils ein Verbindungsrohr aufgelegt und mit diesem strömungstechnisch verbunden, so dass die Verbindungsrohre alle Heizrohre miteinander verbinden. Die Besonderheit dieser Heizkörper, auf die sich die vorliegende Erfindung bezieht, besteht darin, dass der Vorlauf und der Rücklauf für ein Heizmedium eines bauseitigen Heizungssystems direkt mit einem Heizrohr verbunden werden. Dabei sind Heizkörper bekannt, bei denen eines der Heizrohre selbst direkt mit dem Vorlauf und dem Rücklauf verbunden ist. Dabei kann innerhalb des Heizrohres je nach strömungstechnischen Begebenheiten eine Trennwand zwischen beiden Anschlussöffnungen eingesetzt sein. Auch sind solche Heizkörper bekannt, wobei der Vorlauf mit einem der Heizrohre und der Rücklauf mit einem zweiten der Heizrohre verbunden ist. Die vorliegende Erfindung bezieht sich auf die letztgenannte dieser Bauformen. Während bauseitig Vorlauf und Rücklauf für das Heizmedium eines Heizungssystems üblicherweise normartig nebeneinander liegend aus der Wand geführt sind und bei herkömmlichen Heizkörpern ein üblicherweise vertikal positioniertes Vorlaufrohr und ein am anderen Ende von Vorlauf und Rücklaufrohr verbindenden Heizrohren ein Rücklaufrohr über entsprechende Anschlussarmaturen mit dem bauseitigen Vorlauf und Rücklauf verbunden sind, wird bei den Heizkörpern der beschriebenen Art regelmäßig eine freie, fliegende Leitungsverbindung zum bauseitigen Vorlauf und Rücklauf zur jeweiligen Anschlussstelle am Heizrohr geführt.
Ein Röhrenheizkörper mit einer gattungsgemäßen Vorrichtung ist aus der EP 0 928 939 A2 bekannt. Weitere Rohrheizkörper offenbaren ferner die DE 100 39 405 A1, die EP 1 102 016 A1 und die EP 0 911 596 A2. Die EP 1 102 016 A1 zeigt dabei den Oberbegriff des Anspruchs 1. All diesen vorbekannten Röhrenheizkörpern ist gemein, dass sie mit einem unteren Anschluss an ein Heizungssystem ausgerüstet sind. Es kommen dabei getrennt voneinander ausgebildete Fluidanschlüsse für den Vorlauf einerseits und den Rücklauf andererseits zum Einsatz. Zur Kopplung derartiger Fluidanschlüsse mit einem Heizungssystem dienen Anschlussgarnituren, wie sie beispielsweise aus der DE 43 15 530 A1 oder der DE 298 14 799 U1 bekannt sind.
Ausgehend vom vorbekannten Stand der Technik liegt der vorliegenden Erfindung die **Aufgabe** zugrunde, einen Heizkörper mit einer Vorrichtung bereitzustellen, mit welcher der Anschluss beschriebener Heizkörper an den Vorlauf und Rücklauf eines bauseitigen Heizkörpersystems erheblich vereinfacht und standardisiert werden kann.

Zur technischen **Lösung** dieser Aufgabe wird mit der Erfindung eine Vorrichtung nach Anspruch 1 vorgeschlagen.

Durch die Erfindung wird eine armaturartige Anschlussvorrichtung angegeben, welche zwei Durchgangskanäle aufweist. Die eine Öffnung der beiden Durchgangskanäle ist so positioniert, dass sie an standardgemäß geführte Anschlussstücke bauseitiger Vor- und Rücklaufanschlüsse eines Heizungssystems anschließbar sind. Die beiden anderen Öffnungen der Kanäle sind dann jeweils so positioniert, dass sie standardgemäß an die dafür vorgesehenen Anschlussöffnungen an den Heizrohren angesetzt und dort strömungsdicht mit den Heizrohren verbunden werden können.

Die erfindungsgemäße Vorrichtung kann in einfacher Weise derart gebildet sein, dass zwei entsprechende Rohrleitungen, Winkelstücke oder dergleichen in einem Gehäuse untergebracht sind, oder, gemäß einem vorteilhaften Vorschlag der Erfindung kann ein einstückiges Gehäuse mit Durchgangskanälen ausgebildet sein. Das Gehäuse kann ein Gußteil sein, es kann aber auch aus mehreren Teilen zusammengesetzt, durch Bohrungen mit Kanälen versehen oder in ähnlicher Weise ausgebildet sein.

Gemäß üblichen bauseitigen Standards können die Anschlussöffnungen für den Vorlauf und den Rücklauf an einer Seite des Gehäuses, parallel zueinander und in einer Ebene liegend angeordnet sein. Es liegt auch im Rahmen der Erfindung, diese Anschlussöffnungen im Winkel zueinander, an zwei Seiten des Gehäuses, über Eck oder in entsprechend geforderter Weise zu positionieren. Die im Gehäuse verlaufenden oder verlegten Kanäle enden in zwei Öffnungsbereichen, die so positioniert sind, dass sie direkt an entsprechende Öffnungen der dafür vorgesehenen Heizrohre anschließbar sind. Zu diesem Zweck sind diese Öffnungen mit Rohrstücken bestückt. Der Anschluss an das Heizrohr oder die Heizrohre kann je nach Vorbereitung durch Einschrauben einer Verbindungsmuffe, Einlöten, Einschweißen oder dergleichen erfolgen.

Die Öffnungen für die bauseitigen Vor- und Rückläufe können mit Innengewinde versehen sein oder als Klemmuffen, Schweißmuffen oder dergleichen ausgebildet sein. Anstelle von Rohrstutzen können diese Öffnungen auch plan in das Gehäuse eingearbeitet sein.

In vorteilhafter Weise sind die jeweiligen Anschlussöffnungen in einer Ebene ausgebildet. Damit kann die erfindungsgemäße Anschlussvorrichtung direkt und ohne großen Zwischenstand an die Heizrohre angelegt und befestigt sein. Hier können auch entsprechende Dichtungen verwendet werden. In vorteilhafter Weise befinden sich auch die Vor- und Rücklaufänschlüsse in einer Ebene, so dass sich ein insgesamt sehr ästhetisches Anschlussbild ergibt, eine überaus einfache und standardisierbare Anschlussart und eine verbesserte Vormontage ergeben.

Mit der Erfindung wird auch ein Heizkörper mit einer entsprechenden Anschlußvorrichtung gemäß der Erfindung unter Schutz gestellt.

Die erfindungsgemäße Vorrichtung ist mit geringen wirtschaftlichem Aufwand zu fertigen und bringt im Bereich der Vormontage und Endmontage erhebliche Vorteile und erhöht den ästhetischen Eindruck entsprechend angeschlossener Heizkörper.

Weitere Vorteile und Merkmale der Erfindung ergeben sich aus der folgenden Beschreibung anhand der Figuren. Dabei zeigen:
- Fig. 1: eine Vorderansicht einer Ausführungsform der Erfindung;
- Fig. 2: eine Seitenansicht der Ausführungsform gemäß Fig. 1 mit einem zusätzlichen Befestigungselement;
- Fig. 3: eine Draufsicht auf die Ausführungsform gemäß Fig. 1 und
- Fig. 4: eine Detailansicht eines Kanalöffnungsbereiches gemäß der Ausführungsform aus Fig. 1.

In den Figuren sind gleiche Elemente mit gleichen Bezugszeichen versehen.

Im gezeigten Ausführungsbeispiel sind mit 1 und 2 Heizrohre eines Heizkörpers bezeichnet, die im wesentlichen parallel zueinander angeordnet sind, wobei eines der Heizrohre mit dem Vorlauf eines Heizungssystems, das andere mit dem Rücklauf eines Heizungssystems zu verbinden ist.

Eine Anschlußvorrichtung 3 umfaßt ein Gehäuse 4, in welchem ein erster Kanal 5 ausgebildet ist, der sich von einer Vor-/Rücklaufanschlußöffnung 6 zu einer Heizrohranschlußöffnung 7 erstreckt. Weiterhin ist ein zweiter Kanal 8 ausgebildet, der sich von einer zweiten Vor-/Rücklaufanschlußöffnung 9 zu einer zweiten Heizkörperanschlußöffnung 10 erstreckt.

Wie den Figuren entnehmbar ist, sind die Anschlußöffnungen 6 und 9 mit einem Innengewinde versehen und als Sacklochbohrung ausgebildet, an welche sich jeweils der Kanal 5, 8 anschließt. Die Heizkörperanschlußöffnungen 7, 10 sind in den gezeigten Ausführungsbeispielen mit Rohrstücken bzw. Rohrstutzen versehen. Gemäß Fig. 4 kann ein solcher Rohrstutzen 12 mit einem Außengewinde versehen sein. Auch können Dichtmittel 13 aufgelegt sein. Die Verbindung zu den Rohrstücken und den Heizrohren kann durch abdichtende Verspannung, Verschraubung, Verschweißen oder dergleichen erfolgen.

Gemäß Fig. 2 ist erkennbar, daß die Heizkörperanschlußöffnungen in einer Ebene ausgebildet sind, so daß die Vorrichtung sich direkt an die Heizrohre anliegend bzw. im wesentlichen sehr dicht zu diesen anschließen läßt. Darüber hinaus können zusätzliche Befestigungsmittel, beispielsweise ein Befestigungsflansch 11 zur Befestigung an einer Wand 14 angeordnet sein. Gemäß Fig. 2 ist auch erkennbar, daß die Anschlußvorrichtung wandseitig, also hinter dem Heizkörper angeordnet werden kann.

Die Rohrstutzen im Bereich der Anschlußöffnungen 7 und 10 können einstückig mit dem Gehäuse 4 ausgebildet oder beispielsweise durch Aufschweißen oder Einsetzen von Rohrstücken gebildet sein.

Das Gehäuse 4 kann einstückig als Gußelement ausgebildet sein, durch Bohren und Schneiden mit Öffnungen und Kanälen versehen werden oder auch aus mehreren Teilen zusammengesetzt sein. Auch können die Kanäle in einem hohlen Gehäuse durch Rohrleitungen gebildet werden.

Das beschriebene Ausführungsbeispiel dient nur der Erläuterung und ist nicht beschränkend.

### Bezugszeichenliste

- 1: Heizrohr
- 2: Heizrohr
- 3: Anschlußvorrichtung
- 4: Gehäuse
- 5: Kanal
- 6: Vor-/Rücklaufanschlußöffnung
- 7: Heizrohranschlußöffnung
- 8: Kanal
- 9: Vor-/Rücklaufanschlußöffnung
- 10: Heizrohranschlußöffnung
- 11: Befestigungsflansch
- 12: Rohrstutzen
- 13: Dichtmittel
- 14: Wand

## Patentansprüche

1. Heizkörper(3) mit einer Mehrzahl von im Wesentlichen röhrenförmigen, zueinander benachbart angeordneten und mit Verbindungsrohren miteinander verbundenen Heizrohren (1, 2) und mit einer Anschlussvorrichtung (3), wobei durch die Anschlussvorrichtung (3) eines der Heizrohre (1, 2) direkt mit dem Vorlauf und ein weiteres direkt mit dem Rücklauf für ein Heizmedium eines Heizungssystems verbunden ist, **dadurch gekennzeichnet, dass** die Anschlussvorrichtung (3) ein Gehäuse (4) mit zwei Durchgangskanälen (5, 8) umfasst, wobei je eine erste Öffnung (7, 10) eines jeden der beiden Kanäle (5, 8) so positioniert sind, dass sie den jeweiligen Kanal (5, 8) im Bereich eines anzuschließenden Heizrohres (1, 2) des Heizkörpers öffnen und strömungsdicht an eine entsprechende Anschlussöffnung des Heizrohres (1, 2) angesetzt sind, und wobei die jeweils anderen Öffnungen (6, 9) eines jeden der beiden Kanäle den jeweiligen Kanal (5, 8) im Bereich einer Vor-/Rücklaufanschlussseite des Gehäuses (4) öffnet, und dass die ersten Öffnungen (7, 10) der beiden Kanäle (5, 8) derart versetzt zueinander angeordnet sind, dass sie an Anschlussöffnungen übereinander angeordneter Heizrohre (1, 2) angesetzt sind, wobei die ersten Öffnungen (7, 10) mit Rohrstücken (12) bestückt sind.

2. Heizkörper nach Anspruch 1, **dadurch gekennzeichnet, dass** das Gehäuse (4) einteilig ausgebildet ist.

3. Heizkörper nach einem der vorhergehenden Ansprüche, **dadurch gekennzeichnet, dass** das Gehäuse (4) ein Gussteil ist.

4. Heizkörper nach einem der vorhergehenden Ansprüche, **dadurch gekennzeichnet, dass** an der Vor-/Rücklaufanschlussseite des Gehäuses (4) die Kanalöffnungen (6, 9) als Rohrstutzen ausgebildet sind.

5. Heizkörper nach einem der vorhergehenden Ansprüche, **dadurch gekennzeichnet, dass** die Öffnungen (6, 9) für den Anschluss von Vor- und Rücklauf im Wesentlichen parallel zueinander und in vorgegebenem Abstand an der gleichen Gehäuseanschlussseite angeordnet sind.

6. Heizkörper nach einem der vorhergehenden Ansprüche, **dadurch gekennzeichnet, dass** die Öffnungen (6, 9) für den Anschluss von Vor- und Rücklauf mit einem Innengewinde versehen sind.

7. Heizkörper nach einem der vorhergehenden Ansprüche, **dadurch gekennzeichnet, dass** die Öffnungen (6, 9) für den Anschluss von Vor- und Rücklauf in einer Ebene ausgebildet sind.

## Claims

1. A radiator (3) comprising a plurality of essentially tubular heating tubes (1, 2) which are arranged adjacent to each other and connected to each other by means of connecting tubes and comprising a connecting device (3), wherein thanks to the connecting device (3) one of the heating tubes (1, 2) is directly connected to the feed pipe and another one is directly connected to the return pipe for a heating medium of a heating system, **characterized in that** the connecting device (3) includes a housing (4) having two passage conduits (5, 8) wherein respectively one first opening (7, 10) of each one of the two conduits (5, 8) is positioned such that they open the respective conduit (5, 8) in the area of a heating tube (1, 2) to be connected of the radiator and are put on a corresponding connection opening of the heating tube (1, 2) in a flow-proof manner, and wherein the respectively other openings (6, 9) of each one of the two conduits open the respective conduit (5, 8) in the area of a feed/return pipe connection side of the housing, and that the first openings (7, 10) of the two conduits (5, 8) are arranged in an offset manner with respect to each other such that they are put on connection openings of heating tubes (1, 2) arranged on top of each other, wherein the first openings (7, 10) are equipped with tube pieces (12).

2. A radiator according to claim 1, **characterized in that** the housing (4) is made in one piece.

3. A radiator according to one of the preceding claims, **characterized in that** the housing (4) is a cast part.

4. A radiator according to one of the preceding claims, **characterized in that** the conduit openings (6, 9) are designed as pipe sockets on the feed/return pipe connection side of the housing (4).

5. A radiator according to one of the preceding claims, **characterized in that** the openings (6, 9) for connecting the feed and return pipe are arranged essentially parallel to one another and at a predefined interval on the same housing connection side.

6. A radiator according to one of the preceding claims, **characterized in that** the openings (6, 9) for the connection of the feed and return pipe are provided with an internal thread.

7. A radiator according to one of the preceding claims, **characterized in that** the openings (6, 9) for the connection of the feed and return pipe are formed in one plane.

## Revendications

1. Radiateur comprenant une pluralité de tubes de chauffage (1, 2) essentiellement tubulaires, qui sont disposés adjacents l'un par rapport à l'autre et reliés l'un à l'autre par moyen de tubes de liaison, et comprenant un dispositif de raccordement (3), dans lequel grâce au dispositif de raccordement (3) l'un des tubes de chauffage (1, 2) est directement raccordé au tuyau d'aller et l'autre est directement raccordé au tuyau de retour destiné à un médium de chauffage d'un système de chauffage, **caractérisé en ce que** le dispositif de raccordement (3) comprend un boîtier (4) ayant deux canaux de passage (5, 8), respectivement une première ouverture (7, 10) de chacun des deux canaux (5, 8) étant positionnée de sorte qu'elles ouvrent le canal respectif (5, 8) dans la région d'un tube de chauffage (1, 2) à raccorder du radiateur et sont posées de manière étanche au flux sur une ouverture de raccordement correspondante du tube de chauffage (1, 2), et les respectivement autres ouvertures (6, 9) de chacun des deux canaux ouvrent le canal respectif (5, 8) dans la région d'un côté de raccordement du tuyau d'aller/de retour du boîtier (4), et que les premières ouvertures (7, 10) des deux canaux (5, 8) sont disposées de manière décalée l'une par rapport à l'autre de sorte qu'elles sont posées sur des ouvertures de raccordement des tubes de chauffage (1, 2) disposés l'un au-dessus de l'autre, les premières ouvertures (7, 10) étant munies de sections de tuyau (12).

2. Radiateur selon la revendication 1, **caractérise en ce que** le boîtier (4) est formé en une pièce.

3. Radiateur selon l'une des revendications précédentes, **caractérisé en ce que** le boîtier (4) est une pièce coulée.

4. Radiateur selon l'une des revendications précédentes, **caractérisé en ce que** les ouvertures de canal (6, 9) sont configurées comme des tubulures sur le côté de raccordement des tuyaux d'aller et de retour du boîtier (4).

5. Radiateur selon l'une des revendications précédentes, **caractérisé en ce que** les ouvertures (6, 9) destinées au raccordement du tuyau d'aller et du tuyau de retour sont disposées essentiellement en parallèle l'une par rapport à l'autre et à une distance prédéterminée l'une de l'autre sur le même côté de raccordement du boîtier.

6. Radiateur selon l'une des revendications précédentes, **caractérisé en ce que** les ouvertures (6, 9) destinée au raccordement du tuyau d'aller et du tuyau de retour sont munies d'un filetage intérieur.

7. Radiateur selon l'une des revendications précédentes, **caractérisé en ce que** les ouvertures (6, 9) destinée au raccordement du tuyau d'aller et du tuyau de retour sont formées dans un plan.
